# EUROPÄISCHE PATENTSCHRIFT

(11) **EP 0 393 384 B1**
(45) Veröffentlichungstag und Bekanntmachung des Hinweises auf die Patenterteilung: **17.08.1994**
(21) Anmeldenummer: 90105646.5
(22) Anmeldetag: 24.03.1990
(51) Int. Cl.: B27D 1/10

(54) **Vorrichtung zum Zusammensetzen von Furnieren**
Apparatus for jointing veneer
Dispositif pour assembler du placage

(30) Priorität: 28.03.1989 DE 8903793 U
(43) Veröffentlichungstag der Anmeldung: 24.10.1990
(73) Patentinhaber: HEINRICH KUPER GMBH & CO KG, D-33380 Rietberg (DE)
(72) Erfinder: Kuper, Hans-Heinrich, D-4835 Rietberg (DE); Grönebaum, Theo, D-4835 Rietberg (DE)
(74) Vertreter: Weber, Joachim, Dr.

(56) Entgegenhaltungen:
- DE-A- 2 523 110
- DE-A- 3 409 178
- DE-C- 747 289
- FR-A- 1 388 085
- FR-A- 2 537 102
- FR-A- 2 616 140
- US-A- 2 331 743
- US-A- 3 510 082
- US-A- 3 540 567
- US-A- 4 461 430

## Beschreibung

Die Erfindung bezieht sich auf eine Vorrichtung zum Zusammensetzen von Furnieren mit mehreren auf einer Antriebswelle angeordneten Transportrollen und zumindest einer parallel zu dieser angeordneten Gegendruckwalze, einer Heizeinrichtung und einer Preßeinrichtung. Eine derartige Vorrichtung ist aus der DE-A-2 523 110 bekannt.

Eine weitere ähnliche Vorrichtung ist aus der DE-A-34 09 178 bekannt. Vorrichtungen dieser Art dienen dazu, einzelne Furniere oder Furnierblattstreifen längsseitig miteinander zu verleimen, um ein großflächiges Furnierblatt zu erzeugen. Da es sich bei den später zu verarbeitenden Furnierwerkstücken um großflächige, jedoch sehr dünne Blätter handelt, ist es erforderlich, die einzelnen Furniere jeweils exakt gegeneinander anzulegen, bevor die Verleimung erfolgt. Dabei ist es erforderlich, die zu verleimenden Kanten auf ihrer gesamten Länge exakt relativ zueinander zu positionieren. Aus dem Stand der Technik ist es bekannt, hierfür einen Anschlag zu verwenden, gegen welchen jeweils die einzelnen Furnierstreifen gefördert werden. Insbesondere bei welligen oder in einem Winkel zur Verleimungsrichtung zugeförderten Furnierstreifen ist es mit erheblichen Schwierigkeiten verbunden oder bei den bekannten Maschinen vielfach gänzlich unmöglich, eine Positionierung der Furniere vorzunehmen.

Eine weitere Furnier-Leimmaschine ist aus der DE-C-747 289 bekannt. Bei dieser Maschine sind treibende Wellen von umlaufenden Bändern oder Ketten zum Vorschub von Furnieren mit Rutschkupplungen versehen. Die Rutschkupplungen können beispielsweise als Kettenräder ausgebildet sein.

Der Erfindung liegt die Aufgabe zugrunde, eine Vorrichtung der eingangs genannten Art zu schaffen, welche bei einfachem Aufbau und betriebssicherer Betätigbarkeit ein Transport und eine Ausrichtung auch dünnster Furniere mit ungleichmäßigen Längskanten so gewährleistet ist, daß die Längskanten in einer gewünschten Verleimungsrichtung quer zur Durchlaufrichtung ausgerichtet werden können.

Erfindungsgemäß wird diese Aufgabe bei einer Vorrichtung der vorgenannten Gattung durch die kennzeichnenden Merkale des Anspruches 1 gelöst.

Die erfindungsgemäße Vorrichtung zeichnet sich durch eine Reihe erheblicher Vorteile aus. Durch die Möglichkeit, eine innere Antriebseinrichtung im Durchmesser zu verändern, ist es einerseits möglich, in der Leimfuge den Anpreßdruck gegen die vorhergehenden Furnierblätter den jeweiligen Anforderungen gemäß zu variieren, andererseits diesen Anpreßdruck zu variieren, wenn Furniere wechselnder Dicke oder unterschiedlichen Reibwerts verarbeitet werden sollen. Die Möglichkeit, den Durchmesser zu verändern und einen Schlupf zu ermöglichen, beispielsweise mittels einer Rutschkupplung, führt erfindungsgemäß auch zu unterschiedlichen Fördergeschwindigkeiten bzw. -Wegen der einzelnen Bereiche des Furniers oder des Furnierblatts, so daß schräg oder schief eingeschobene Furniere auf besonders einfache Weise ausgerichtet werden können. Dabei besteht nicht, wie beim Stand der Technik, die Gefahr, daß voreilende Bereiche des Furniers gegen einen Anschlag oder gegen die Hinterkante des vorhergehenden Furniers gedrückt und dabei beschädigt werden, da die Ausrichtung der Klebekante des Furniers durch die Transport- und Anpreßrollen erfolgen kann. Dabei ist es erfindungsgemäß besonders günstig, daß die Drehgeschwindigkeit der diese Transportrollen tragenden Welle nicht verändert werden muß, so daß komplizierte Steuerungen entfallen können. Durch einfaches Verändern des Druckmitteldruckes können die inneren Einrichtungen unterschiedlich in ihrer Reibkraft verändert werden, so daß mittels eines einzigen Antriebes unterschiedliche Fördergeschwindigkeiten an den einzelnen Bereichen der Vorrichtung erzielbar sind.

In einer besonders günstigen Weiterentwicklung der Erfindung ist vorgesehen, daß diese Transport- und Anpreßrolle von einem äußeren Mantel aus einem elastischen Material umfaßt ist, der mittels eines in die Transport- und Anpreßrolle eingesetzten zylindrischen Trägerkörper gehalten ist.

Gemäß der Erfindung ist die Transport- und Anpreßrolle so aufgebaut, daß diese einen Stützzylinder mit einer zentrischen Ausnehmung zur Durchführung einer Welle aufnimmt und daß in zumindest einem Bereich des Stützzylinders eine Ausnehmung zur Übertragung des Drucks des Druckfluids zu einer auf den Mantel von innen einwirkende vorzugsweise gewölbten Druckplatte ausgebildet ist.

Um das zugeleitete Druckfluid gleichmäßig über die jeweilige Länge der Transport- und Anpreßrolle zu verteilen und um den Mantel in gleichmäßiger Weise einer Reibkraft auszusetzen, ist erfindungsgemäß vorgesehen, daß der Stützzylinder im Bereich der Ausnehmung einen inneren elastischen Schlauch aufnimmt, dessen Innenwandung mit dem Druckfluid beaufschlagbar ist. Der Schlauch dient somit zum einen der Abdichtung und zum anderen der gleichmäßigen Übertragung des durch das Druckfluid aufgewendeten Drucks.

In einer besonders bevorzugten Ausgestaltung der Erfindung ist weiterhin vorgesehen, daß sich der Schlauch nur über einen Teil der Länge des Stützzylinders erstreckt. Dieses eröffnet die Möglichkeit, an einer Transport- und Anpreßrolle mehrere derartige Schlauchabschnitte anzuordnen und diese einzeln gesondert mit Druck zu beaufschlagen, so daß auch bei Verwendung nur einer einzigen, durchgehenden oder in Abschnitten unterteilten Transport- und Anpreßrolle unterschiedliche Anpreßdrücke und unterschiedliche Umfangsgeschwindigkeiten realisiert werden können. Somit ist die Erfindung auch auf einzelne, in ihrer Länge beliebig lang ausgestaltbare Transport- und Anpreßrollen anwendbar. Erfindungsgemäß ist es somit möglich, auch Furniere mit relativ kurzen Klebebereichen auszurichten und exakt zu positionieren.

Die Zuführung des Druckfluids erfolgt erfindungsgemäß bevorzugterweise durch die Welle, wobei es sich als bevorzugt erweisen kann, wenn die Welle zumindest eine zentrische Ausnehmung zur Durchleitung des Druckfluids aufweist, die mit zumindest einer radialen Ausnehmung der Welle in Verbindung steht, die in den Zwischenraum zwischen dem jeweiligen Schlauchabschnitt und der Welle mündet.

Die erfindungsgemäße Vorrichtung gestattet es somit, die zu verleimenden Längskanten der einzelnen Furniere oder Furnierblätter exakt gegeneinander auszurichten, insbesondere in einer Linie quer zur Transportrichtung, wobei dies sowohl bei geradlinigen als auch bei gewellten oder gezackten Verbindungsbereichen von Furnieren möglich ist. Somit können erfindungsgemäß auch Furnierblätter mit gleichmäßigen oder geschrägten Schnittkanten exakt und sicher positioniert und miteinander verbunden werden.

Nachfolgend wird die Erfindung anhand eines Ausführungsbeispieles in Verbindung mit der Zeichnung beschrieben.
Es zeigt:
- Fig. 1: eine Teil-Seitenschnittansicht des Arbeitsbereichs einer erfindungsgemäßen Vorrichtung zum Zusammensetzen von Furnieren,
- Fig. 2: einen Längsschnitt durch eine erfindungsgemäße Transport- und Anpreßrolle und eine Seitenansicht einer Gegendruckrolle,
- Fig. 3: eine perspektivische Ansicht (Explosionsdarstellung) eines Stützzylinders mit Druckplatten,
- Fig. 4: einen Teil-Längsschnitt durch eine erfindungsgemäße Transport- und Anpreßrolle gem. Fig. 2 in vergrößerter Darstellung,
- Fig. 5: einen Querschnitt durch dieselbe Transport- und Anpreßrolle gem. Fig. 4 entsprechend Schnittlinie III-III,
- Fig. 6: eine perspektivische Ansicht eines Teiles der Transport- und Anpreßrolle mit Teilschnitt durch die innere Antriebseinrichtung mit Stützzylinder, Schlauch und Druckplatte gemäß Fig. 3 und Welle.

Eine erfindungsgemäße Vorrichtung weist neben den üblichen Einrichtungen, welche beispielsweise aus einer Vorrichtung gemäß der DE-OS 26 14 216, auf die hiermit Bezug genommen wird, bekannt sind, einen stationären Tisch (23) und einen oberen Andruckstempel (24) auf. An der Einlaufseite A ist eine Gegendruckwalze (12) im/am oberen Andruckstempel (24) und eine Transport- und Anpreßrolle (11) im unteren Tisch (23) gelagert. Der Andruckstempel (24) ist in vertikaler Richtung bewegbar, um ein in Transportrichtung A eingeführtes Furnier zu fördern bzw. zu klemmen.

Im mittleren Bereich weisen der Tisch (23) und der Andruckstempel (24) jeweils eine Heizeinrichtung (25, 26) auf, die jeweils allein oder zusammen ebenfalls vertikal relativ verfahrbar sind, so daß diese im Nahtbereich der Furniere in Anlage an ein nicht dargestelltes Furnierblatt bewegt werden kann, um das Verleimen mittels Druck und Wärme durchzuführen.

Im Auslaufbereich des Tisches (23) sind weiterhin Bremsstempel (27) gelagert, die über eine Druckeinrichtung (28) betätigbar sind, um das ankommende Furnier zu halten bzw. abzubremsen.

An der Einlaufseite A des Tisches (23) endet ein Einlaufförderband (29), auf welchem die zu verleimenden Furnierstreifen zugeführt werden. In analoger Weise schließt sich an die Auslaufseite des Tisches (23) ein Auslaufförderband (30) an, um die miteinander verleimten Furnierblätter abzutransportieren.

Die Gedendruckwalze (12) ist auf einer Welle (31) gelagert und mit dieser über eine Verzahnung o. dgl. verbunden. Die Welle (31) ist dabei (in nicht dargestellter Weise) mit einem Antrieb verbunden, so daß diese, wie dargestellt, im Uhrzeigersinn zwangsdrehbar ist.

Die Transport- und Anpreßrolle (11) ist an dem Tisch (23) gelagert und wird ebenfalls mittels eines nicht dargestellten Antriebs angetrieben.

Die erfindungsgemäße Vorrichtung zum Zusammensetzen von Furnieren arbeitet in üblicher Weise.

In dem in Fig. 1 dargestellten linken Bereich der Vorrichtung wird ein breites verleimtes Furnierblatt mittels der Bremsstempel (27) gehalten, wobei zusätzlich Anschlagstifte (32), die am Tisch (23) gelagert sind, nach oben gefahren werden können, um das Furnierblatt bzw. dessen hintere Kante exakt zu positionieren. Nachfolgend wird über das Einlauf-Förderband (29) und die Transport- und Anpreßrolle (11) ein Furnier zugeführt, das, nachdem die Anschlagelemente (32) aus der Transportbahn entfernt wurden, gegen das bereits vorhandene Furnierblatt zur Anlage gebracht wird. Gleichzeitig wird der obere Druckstempel (24) nach unten verfahren, um das ankommende Furnier und die vorhergehenden Furnierblätter zu pressen, wobei das vorhergehende Furnier von dem Bremsstempel (27) fest eingespannt wird und die Heizeinrichtungen (25, 26) bei leichtem Federdruck auf die Furniere bzw. das nachfolgende Furnierblatt einen Schacht bilden. In diesem Schacht wird das nachfolgende Furnier durch Transport- und Anpreßrolle (11) und Gegendruckwalzen (12) an das vorhergehende Furnierblatt fest angedrückt. Zusätzlich werden die obere und die untere Heizeinrichtung (25, 26) mit Druck und Wärme aktiviert, um den beim Zutransport des neuen Furnieres auf dessen Klebekante aufgebrachten Klebstoff mit dem anderen Furnierblatt zu verkleben. Dabei wird der notwendige Anpreßdruck zwischen den Furnieren durch die Transport- und Anpreßrolle (11) sowie die zugehörige Gegendruckwalze (12) erzeugt und aufrechterhalten. Nach einer vorbestimmten Einwirkzeit erfolgt eine Freigabe und ein Weitertransport der miteinander verbundenen Furnierblätter.

In Fig. 2 ist eine Seitenansicht der erfindungsgemäßen Transport- und Anpreßrolle (11) sowie der dazugehörigen angetriebenen Gegendruckwalze (12) dargestellt. Die Gegendruckwalze (12) ist in üblicher Weise aufgebaut, so daß sich eine weitere Beschreibung erübrigt.

Die erfindungsgemäße Transport- und Anpreßrolle (11) ist aus einzelnen Rollenabschnitten gebildet, die jeweils einen äußeren Mantel (13) aufweisen, der in Form eines Zylindermantels ausgebildet ist und aus einem rauhen Werkstoff wie Hartgummi besteht. Dieser Mantel (13) ist von einem inneren Trägerkörper (14) aus Metall getragen, der ebenfalls in Form eines Zylindermantels ausgebildet ist und eine zentrische Bohrung aufweist, durch die ein Stützzylinder (17) mit einer inneren Welle (16) hindurchgeführt ist. Diese Welle (16) ist in nicht dargezeigter Weise mit einem seitlichen Antrieb verbunden und weist eine innere Bohrung ( 15 ) auf, durch die ein Druckmittel wie Druckluft zugeführt werden kann.

Der Außenumfang des Mantels (13) zeigt einen hohen Reibwert, um in sicherer Weise den Transport und das Anpressen eines Furnieres zu gewährleisten.

Innerhalb jedes Trägerkörpers (14), der mit dem Mantel (13) nur jeweils eine kurze Walze (50 - 100 mm) bildet, lagert ein Stützzylinder (17), der in seinem mittleren Längsbereich auf seinem Umfang verteilt mehrere parallel verlaufende längliche Ausnehmungen (18) hat, deren Endbereiche abgerundet sind und von außen nach innen geneigte glatte Wandflächen aufweisen.

In diesen Ausnehmungen (18) lagert jeweils eine gewölbte herausnehmbare Druckplatte (19), die einen äußeren Belag (20 ) aus einem Material wie Hartgummi mit einem hohen Reibwert aufweist. Dieser äußere Belag (20 ) der Druckplatte (19) legt sich gegen den glatten Trägerkörper (14) des Mantels (13) an und hat mit seiner Reibfläche die Aufgabe, einerseits den Mantel (13) mit gleicher Drehgeschwindigkeit mitzunehmen oder unter Schlupf und Anpreßdruck eine Relativbewegung zuzulassen, sofern der Mantel (13) eine geringere Drehgeschwindigkeit dadurch erhält, daß ein von dem Mantel (13) mitgenommenes Furnier an einen Widerstand stößt (wie die Kante eines vorhergehenden Furnierblattes).

Die zwischen der äußeren Reibfläche des Belages (20 ) der Druckplatte (19) und der umgebenden glatten Innenwand des zylindrischen Trägerkörpers (14) auftretende Reibkraft wird durch die elastische Wandung eines Schlauches (21) gesteuert, der innerhalb aller nebeneinanderliegender Stützzylinder (17) in Abschnitten eingezogen ist und unter dem Druck eines Druckmittels vorzugsweise Druckluft steht.

Dieser elastische Schlauch (21), der sich in einzelnen Abschnitten über die ganze Länge der Welle (16) erstreckt oder vorzugsweise fast nur über die Länge eines Stützzylinders (17), besteht beispielsweise aus einem Kunststoff und wird auf seiner Innenseite von einem Druckmittel voll beaufschlagt, das durch eine zentrische Längsbohrung ( 15 ) in der Welle (16) überdie radialen Querkanäle (22 ) (vgl. Fig. 5) an den Schlauch (21) herangeführt wird und statisch wirkt.

Im Bereich jeder Ausnehmung (18) des Stützzylinders (17) drückt das Druckmittel den nachgiebigen Schlauch (21) in diese Ausnehmung (18) derart hinein, daß die schmale freiliegende Druckplatte (19) nach außen sich bewegt und mit ihrem Belag (20 ) sich gegen die Innenwandung des zylinderförmigen Trägerkörpers (14) preßt und dadurch - je nach dem Druck des Druckmittels (z. B. 3 - 6 bar) - dort eine mehr oder weniger große Reibkraft aufbaut.

Da mehrere Ausnehmungen (18) gleichmäßig (in gleichen Abständen) über den Umfang jedes Stützzylinders (17) verteilt sind, so wird ebenfalls an der Innenwandung des Trägerkörpers (14) an mehreren Flächen gleichen Abstandes eine gleiche Reibkraft erzeugt.

Stößt nun ein auf der oberen Scheitellinie des Mantels (13) der Transport- und Anpreßrolle (11) laufendes Furnier gegen ein vorhergehendes Furnierblatt (links in Fig. 1) und hat dabei eine gebogene vorstehende Längskante, so wird dieser vorstehende gebogene Teil der Längskante aufgrund des Gegendruckes und damit der Relativbewegung zwischen Mantel (13) und Welle (16) nicht weiter gefördert, während benachbarte Teile der zu verleimenden Längskante, die noch nicht das vorhergehende Furnierblatt berühren, weiter transportiert werden, bis die gesamte Längskante auf einer Linie (auf der Linie der Längskante des vorhergehenden Furnierblattes) liegt und exakt mit der rückseitigen Längskante des vorhergehenden Furnierblattes übereinstimmend verleimt werden kann. Dazu bewegt sich der Andruckstempel (24) nach unten und preßt die vorher richtig positionierten Längskanten unter Aufheizung des stumpfverleimenden Klebstoffes zusammen.

Zur formschlüssigen Verbindung zwischen der Welle (16) und dem jeweiligen Stützzylinder (17) sind radiale Madenschrauben (33) eingesetzt.

Zwischen zwei Transport- und Anpreßrollen (11) stehen jeweils auf der Welle (16) abgestützte Abstandsringe ( 4) vor, die verhindern, daß der Mantel (13) bzw. der Trägerkörper (14) auf den benachbarten Stützzylindern (17) hin- und herwandert, die getrennt voneinander jeweils ebenso lang sind wie der Mantel (13).

Wie Fig. 2 zeigt, erstrecken sich einzelne Abschnitte des Schlauches (21) fast über die Länge jedes Stützzylinders (17) und die Drucklufträume sind seitlich durch Ringdichtungen (35) abgedichtet.

## Patentansprüche

1. Vorrichtung zum Zusammensetzen von Furnieren
- mit mehreren auf einer Antriebswelle (16) angeordneten angetriebenen Transport- und Anpreßrollen (11);
- mit zumindest einer parallel zu diesen angeordneten Gegendruckwalze (12), von denen die Furniere durch eine Preßeinrichtung (24) hindurchgeführt werden, wobei die Transport- und Anpreßrollen (11) so angeordnet sind, daß sie direkt und ohne Zwischenfügung von Ketten, Bändern oder dergleichen auf die Furniere drücken;
- mit einer Heizeinrichtung (25, 26);
- wobei die Transport- und Anpreßrollen (11) jeweils einen Mantel (13) aufweisen,
- dadurch gekennzeichnet,
- daß zwischen jedem Mantel (13) und der Antriebswelle (16) eine Rutschkupplung angeordnet ist, die den Mantel (13) mit der Antriebswelle (16) kraftschlüssig verbindet,
- daß die Rutschkupplung einen zwischen der inneren Antriebswelle (16) und einem inneren Trägerkörper (14) des Mantels (13) angeordneten Stützzylinder (17) aufweist, der mit Ausnehmungen (18) versehen ist, in denen jeweils eine unter dem Druck eines Druckmittels stehende radial bewegliche Druckplatte (19) angeordnet ist, und
- daß auf der Innenseite des Stützzylinders (17) ein elastischer Schlauch (21) zur Abdichtung der Ausnehmungen (18) befestigt ist, der unter Einwirkung des Druckmittels mit den Druckplatten (19) zusammenwirkt.

2. Vorrichtung nach Anspruch 1, dadurch gekennzeichnet, daß der Mantel (13) der Transport- und Anpreßrolle mit einer äußeren, einen gewissen Reibwert aufweisenden härteren Werkstoffschicht ausgestattet ist, die sich auf einem inneren daran befestigten, zylinderförmigen Trägerkörper (14) aus Metall o. dgl. abstützt.

3. Vorrichtung nach einem der Ansprüche 1 oder 2, dadurch gekennzeichnet, daß der Mantel (13) mit dem Trägerkörper (14) frei drehbar auf dem inneren Stützzylinder (17) gelagert ist.

4. Vorrichtung nach einem der Ansprüche 1 bis 3, dadurch gekennzeichnet, daß die Druckplatte (19) nach außen gewölbt ausgebildet ist.

5. Vorrichtung nach einem der Ansprüche 1 bis 4, dadurch gekennzeichnet, daß die Druckplatte ( 19) eine äußere Reibschicht (20) und eine innere Stützschicht aufweist.

6. Vorrichtung nach einem der Ansprüche 1 bis 5, dadurch gekennzeichnet, daß die Antriebswelle (16) mit einer zentralen Längsbohrung (15 ) und davon abzweigenden radialen Zuführungsbohrungen (22) ausgestattet ist, die in einen Zwischenraum zwischen der Oberfläche der Antriebswelle (16) und dem elastischen Schlauch (21) münden.

7. Vorrichtung nach einem der Ansprüche 1 bis 6, dadurch gekennzeichnet, daß die Zwischenräume zwischen den Abschnitten des Schlauches (21) gegenüber der Oberfläche der Antriebswelle (16) seitlich gegeneinander druckmitteldicht abgedichtet sind.

8. Vorrichtung nach einem der Ansprüche 1 bis 7, dadurch gekennzeichnet, daß die Transport- und Anpreßrolle aus mehreren nebeneinander angeordneten Einzelrollen gebildet ist, die mittels auf der Antriebswelle (16) sich abstützender Abstandsringe (24) voneinander getrennt gehalten sind.

9. Vorrichtung nach einem der Ansprüche 1 bis 8, dadurch gekennzeichnet, daß jeder Abschnitt des Schlauches (21) sich über den Mittelbereich eines Rollenabschnittes erstreckt.

10. Vorrichtung nach einem der Ansprüche 1 bis 9, dadurch gekennzeichnet, daß auf dem Umfang des Stützzylinders (17) mehrere parallele Längsausnehmungen (18) in gleichem Abstand voneinander angeordnet sind.

11. Vorrichtung nach einem der Ansprüche 1 bis 10, dadurch gekennzeichnet, daß die Längsausnehmungen (18) des Stützzylinders (17) mit nach außen sich öffnenden geneigten Wandflächen ausgestattet sind.

12. Vorrichtung nach einem der Ansprüche 1 bis 11, dadurch gekennzeichnet, daß die Druckplatten (19) mit Seitenwandungsflächen gleicher Neigung wie die Wandflächen der Längsausnehmungen (18) ausgestattet sind.

13. Vorrichtung nach einem der Ansprüche 1 bis 12, dadurch gekennzeichnet, daß jede herausnehmbare Druckplatte (19) einen äußeren Belag als Reibschicht (20) aus einem Werkstoff wie Hartgummi mit hohem Reibwert aufweist.

## Claims

1. An apparatus for applying veneers
- having several driven transport and pressure rollers (11) disposed on a drive shaft (16);
- having at least one counter-pressure roller (12) disposed parallel thereto, by which the veneers are passed through a pressing device (24), whereby the transport and pressure rollers (11) are disposed so that they directly press on the veneer without the addition of chains, belts or similar;
- having a heating device (25, 26);
- the transport and pressure rollers (11) also each having a shell (13),
**characterised**
**in that** between each shell (13) and the drive shaft (16) is disposed a sliding clutch, which connects the shell (13) to the drive shaft (16) in a frictional manner,
**in that** the sliding clutch comprises a support cylinder (17) disposed between the inner drive shaft (16) and an inner support member (14) of the shell (13), which cylinder is provided with recesses (18), in each of which a radially movable pressure plate (19) under the pressure of a pressure fluid is disposed, and
**in that** on the inside of the support cylinder (17) is fixed an elastic hose (21) to seal the recesses (18), which interacts with the pressure plates (19) under the action of the pressure fluid.

2. An apparatus according to Claim 1,
**characterised in that** the shell (13) of the transport and pressure roller is equipped with an outer, harder layer of material having a certain coefficient of friction, which is supported on an inner, cylindrical support member (14) made of metal or similar fixed thereto.

3. An apparatus according to one of Claims 1 or 2,
**characterised in that** the shell (13) with the support member (14) is mounted in a freely rotatable manner on the inner support cylinder (17).

4. An apparatus according to one of Claims 1 to 3,
**characterised in that** the pressure plate (19) is constructed so that it is outwardly curved.

5. An apparatus according to one of Claims 1 to 4,
**characterised in that** the pressure plate (19) comprises an outer friction layer (20) and an inner support layer.

6. An apparatus according to one of Claims 1 to 5,
**characterised in that** the drive shaft (16) is equipped with a central longitudinal bore (15) and radial supply bores (22) branching therefrom, which open in a space between the surface of the drive shaft (16) and the elastic hose (21).

7. An apparatus according to one of Claims 1 to 6,
**characterised in that** the spaces between the sections of the hose (21) opposite the surface of the drive shaft (16) are sealed from one another laterally so that they are tight to pressure fluid.

8. An apparatus according to one of Claims 1 to 7,
**characterised in that** the transport and pressure roller is formed from several individual rollers disposed next to one another, which are retained separately from one another by means of spacer rings (24) supported on the drive shaft (16).

9. An apparatus according to one of Claims 1 to 8,
**characterised in that** each portion of the hose (21) extends over the central region of a roller portion.

10. An apparatus according to one of Claim 1 to 9,
**characterised in that** on the periphery of the support cylinder (17) are disposed several parallel longitudinal recesses (18) equidistantly from one another.

11. An apparatus according to one of Claims 1 to 10,
**characterised in that** the longitudinal recesses (18) of the support cylinder (17) are equipped with outwardly opening, inclined wall faces.

12. An apparatus according to one of Claims 1 to 11,
**characterised in that** the pressure plates (19) are equipped with lateral wall faces having the same inclination as the wall faces of the longitudinal recesses (18).

13. An apparatus according to one of Claims 1 to 12,
**characterised in that** each removable pressure plate (19) comprises an outer covering as the friction layer (20) made from a material such as hard rubber having a high coefficient of friction.

## Revendications

1. Dispositif pour assembler des feuilles de placage
- comportant plusieurs rouleaux de transport et de pressage (11) disposés sur un arbre d'entrainement (16) et entrainés;
- comportant au moins un cylindre (12) de contre-pression disposé parallèlement à ceux par lesquels les feuilles de placage sont amenées à travers un organe de pressage (24), les rouleaux de transport et de pressage (11) étant disposés de façon à appuyer sur les feuilles de placage directement et sans interposition de chaînes, bandes du analogues;
- comportant un dispositif de chauffage (25, 26);
- les rouleaux de transport et de pressage (11) présentant chacun une enveloppe (13),
caractérisé
- par le fait qu'entre chaque enveloppe (13) et l'arbre d'entraînement (16) est dispose un coupleur à friction qui relie, par serrage en pression, l'enveloppe (13) avec l'arbre d'entrainement (16),
- par le fait que le coupleur à friction présente un cylindre d'appui (17) qui est disposé entre l'arbre d'entrainement intérieur (16) et une pièce intérieure (14) support de l'enveloppe (13) et qui présente des évidements (18) dans chacun desquels est disposée une plaquette de pression (19) mobile en direction radiale et maintenue sous la pression d'un fluide sous pression, et
par le fait que sur la face intérieure du cylindre d'appui (17) est fixé, pour l'étanchéité des évidements (18), un tuyau élastique (21) qui coopère avec les plaquettes de pression (19) sous l'action du fluide sous pression.

2. Dispositif selon la revendication 1, caractérisé par le fait que l'enveloppe (13) du rouleau de transport et de pressage comporte une couche extérieure de matériau plus dur qui présente un certain coefficient de frottement et qui s'appuie sur une pièce support intérieure (14), de forme cylindrique, en métal ou analogue, qui y est fixée.

3. Dispositif selon l'une des revendications 1 ou 2, caractérisé par le fait que l'enveloppe (13) avec la pièce support (14), est montée sur le cylindre d'appui intérieur (17) avec liberté de rotation.

4. Dispositif selon l'une des revendications 1 à 3, caractérisé par le fait que la plaquette de pression (19) est de forme incurvée vers l'extérieur.

5. Dispositif selon l'une des revendications 1 à 4, caractérisé par le fait que la plaquette de pression (19) présente une couche de frottement extérieure (20) et une couche d'appui intérieure.

6. Dispositif selon l'une des revendications 1 à 5, caractérisé par le fait que l'arbre d'entrainement (16) présente un perçage longitudinal central (15) et des perçages radiaux (22) d'amenée qui en dérivent et débouchent dans un espace intermédiaire entre la surface de l'arbre d'entrainement (16) et le tuyau élastique (21).

7. Dispositif selon l'une des revendications 1 à 6, caractérisé par le fait que les espaces intermédiaires entre les portions du tuyau (21) sont rendues étanches au fluide sous pression par rapport à la surface de l'arbre d'entraînement (16) latéralement l'un par rapport à l'autre.

8. Dispositif selon l'une des revendications 1 à 7, caractérisé par le fait que le rouleau de transport et de pressage est constitué de plusieurs rouleaux individuels qui sont disposés l'un à côté de l'autre et sont maintenus séparés l'un de l'autre au moyen de bagues d'écartement (24) qui s'appuient sur l'arbre d'entrainement (16).

9. Dispositif selon l'une des revendications 1 à 8, caractérisé par le fait que chaque portion du tuyau (21) s'étend sur la zone médiane d'une portion du rouleau.

10. Dispositif selon l'une des revendications 1 à 9, caractérisé par le fait que sur la périphérie du cylindre d'appui (17) plusieurs évidements longitudinaux parallèles (18) sont disposés à égale distance l'un de l'autre.

11. Dispositif selon l'une des revendications 1 à 10, caractérisé par le fait que les évidements longitudinaux (18) du cylindre d'appui (17) présentent des surfaces de paroi inclinées s'ouvrant vers l'extérieur.

12. Dispositif selon l'une des revendications 1 à 11, caractérisé par le fait que les plaquettes de pression (19) présentent des surfaces de paroi latérale de même inclinaison que les surfaces de paroi des évidements longitudinaux (18).

13. Dispositif selon l'une des revendications 1 à 12, caractérisé par le fait que chaque plaquette de pression amovible (19) présente un revêtement extérieur formant couche de friction (20) constitué d'un matériau comme du caoutchouc dur à coefficient de frottement élevé.
